# EUROPÄISCHE PATENTSCHRIFT

(11) **EP 4 232 374 B1**
(45) Veröffentlichungstag und Bekanntmachung des Hinweises auf die Patenterteilung: **09.07.2025**
(21) Anmeldenummer: 21762669.6
(22) Anmeldetag: 12.08.2021
(51) Int. Cl.: B65D 77/04

(54) **TRANSPORT- UND LAGERBEHÄLTER FÜR FLÜSSIGKEITEN**
TRANSPORT AND STORAGE CONTAINER FOR LIQUIDS
RÉCIPIENT DE TRANSPORT ET DE STOCKAGE POUR LIQUIDES

(30) Priorität: 21.10.2020 DE 102020127721
(43) Veröffentlichungstag der Anmeldung: 30.08.2023
(73) Patentinhaber: Protechna S.A., 1701 Fribourg (CH)
(72) Erfinder: FRIEDRICH, Stefan, 65551 Limburg (DE)
(74) Vertreter: advotec.
(86) Internationale Anmeldenummer: PCT/EP2021/072531
(87) Internationale Veröffentlichungsnummer: WO 2022/083915

(56) Entgegenhaltungen:
- EP-A1- 1 289 852
- EP-B1- 1 289 852
- DE-A1- 102010 048 609
- US-A- 5 678 688
- US-A1- 2011 073 510

## Beschreibung

Die vorliegende Erfindung betrifft einen Transport- und Lagerbehälter für Flüssigkeiten mit einem palettenartigen Untergestell für einen Innenbehälter aus Kunststoff nach dem Oberbegriff des Anspruchs 1.

Aus der DE 10 2010 048609 A1 ist ein Transport- und Lagerbehälter der eingangs genannten Art bekannt, bei dem Verbindungsabschnitte eines Traversenstabs, der sich über den oberen Boden des Innenbehälters erstreckt, mit einem oberen, umlaufenden Randprofil seitlich versetzt zu Verbindungsabschnitten der vertikalen Gitterstäbe des Gittermantels über eine Schraubverbindung mit dem Randprofil verbunden sind.

Aus der US 5 678 688 A ist ein Transport- und Lagerbehälter bekannt, der zur Versteifung des Gittermantels sich oberhalb des Innenbehälters erstreckende, diagonal verlaufende Verbindungsstreben aufweist.

Die US 2011 073510 A1 zeigt zur Versteifung des Gittermantels sich oberhalb des Innenbehälters parallel zueinander erstreckende Verbindungsstreben, die mit dem oberen Randprofil des Gittermantels verbunden sind.

Ein weiterer Transport- und Lagerbehälter ist aus der EP 1 289 852 A1 bekannt.

Transport- und Lagerbehälter der eingangs genannten Art unterliegen einer Bauart abhängigen Zulassungsprüfung, um sicherzustellen, dass definierte Sicherheitsstandards beim Einsatz der auch als IBC bezeichneten Transport- und Lagerbehälter eingehalten werden. Im Rahmen derartiger Zulassungsprüfungen wird insbesondere eine Prüfung der Druckfestigkeit der Transport- und Lagerbehälter durchgeführt, bei der der Innenbehälter mit einem erhöhten hydraulischen Innendruck beaufschlagt wird, mit der Folge, dass entsprechende, auf den Innenbehälter wirkende Verformungskräfte von dem den Innenbehälter aufnehmenden Gittermantel aufgenommen werden müssen. Dabei werden die zwischen den Verbindungsabschnitten der vertikalen Gitterstäbe und den Verbindungsabschnitten des Traversenstabs ausgebildeten Schraubverbindungen in besonderem Maße belastet, derart, dass im Bereich der Verbindungsabschnitte Querkräfte auf die Schraubenverbindungen wirken, die zu einer Aufweitung der in den Verbindungsabschnitten des Traversenstabs ausgebildeten Gewindebohrung führen können, mit der Folge, dass der Gewindeeingriff zwischen den Verbindungsschrauben und den Verbindungsabschnitten des Traversenstabs gelöst wird und ein entsprechendes Bauteilversagen die Folge ist.

Der vorliegenden Erfindung liegt die Aufgabe zugrunde, einen Transport- und Lagerbehälter vorzuschlagen, der sich durch eine verbesserte Versagenssicherheit der zwischen den Traversenstäben und dem Gittermantel ausgebildeten Schraubverbindung auszeichnet.

Zur Lösung dieser Aufgabe weist der erfindungsgemäße Transport- und Lagerbehälter die Merkmale des Anspruchs 1 auf.

Erfindungsgemäß sind zumindest zwei an einander gegenüberliegenden Seitenwänden angeordnete vertikale Gitterstäbe an den Verbindungsabschnitten mit den Verbindungsabschnitten des Traversenstabs verbunden, derart, dass jeweils ein Verbindungsabschnitt eines vertikalen Gitterstabs mit einem Verbindungsabschnitt des Traversenstabs mittels der Verbindungsschraube verbunden ist, wobei die Verbindungsabschnitte des Traversenstabs gegenüber einem sich über den oberen Boden des Innenbehälters erstreckenden Längsabschnitt nach oben gebogen sind und sich in Richtung der Verbindungsabschnitte der vertikalen Gitterstäbe erstrecken, wobei die Verbindungsabschnitte der vertikalen Gitterstäbe eine Durchgangsöffnung zur Durchführung der Verbindungsschraube aufweisen, wobeidie über den Traversenstab miteinander verbundenen vertikalen Gitterstäbe oder der Traversenstab in anschließend an die Verbindungsabschnitte im Übergang zum Hohlprofil gebildeten Übergangsabschnitten eine Querschnittsvertiefung zur Querkraftentlastung der Verbindungsschraube aufweisen.

Wie sich in Versuchen herausgestellt hat, ist die für die Bauteilsicherheit der Schraubverbindung relevante Querkraftbelastung im Wesentlichen darauf zurückzuführen, dass es bei einer Expansion des Innenbehälters aufgrund eines erhöhten hydraulischen Innendrucks zu einer Verformung des Traversenstabs kommt, derart, dass der an den Verbindungsabschnitt des Traversenstabs anschließende Übergangsabschnitt in Kontakt mit dem aus der Befestigungsöffnung des Verbindungsabschnitts des Traversenstabs herausragenden Schraubenende gelangt, so dass über den Übergangsabschnitt Verformungskräfte als Querkräfte auf die Verbindungsschraube einwirken und es in Folge einer Aufweitung der Laibung der Befestigungsöffnung zu einem Lösen des Gewindeeingriffs zwischen der Verbindungsschraube und den Verbindungsabschnitten des Traversenstabs kommt.

Mit der erfindungsgemäß vorgesehenen Querschnittsvertiefung, die in den Übergangsabschnitten der vertikalen Gitterstäbe oder den Übergangsabschnitten des Traversenstabs oder auch sowohl in den Übergangsabschnitten der vertikalen Gitterstäbe als auch den Übergangsabschnitten des Traversenstabs ausgebildet sein kann, kann die Ausbildung eines Körperkontakts zwischen den Übergangsabschnitten des Traversenstabs und der Verbindungsschraube verhindert werden, so dass entsprechende schädliche Querkraftbelastungen der Verbindungsschraube vermieden werden können.

Gemäß einer bevorzugten Ausführungsform der Erfindung ist die Querschnittsvertiefung in den Übergangsabschnitten des Traversenstabs gegenüberliegend einem aus der Befestigungsöffnung vorstehenden Schraubenende zur Aufnahme des Schraubenendes bei einer Annäherung des Übergangsabschnitts an das Schraubenende ausgebildet. Durch eine derartige Ausgestaltung der Querschnittsvertiefung wird eine Vergrößerung des Verformungsweges des Traversenstabs in Folge einer Expansion des Innenbehälters ermöglicht, ohne dass es zu einem Kontakt zwischen dem Traversenstab und dem Schraubenende kommen kann. Dementsprechend wird ein Körperkontakt zwischen dem Traversenstab und dem Schraubenende vermieden bzw. der mögliche Verformungsweg des Traversenstabs vor Ausbildung eines Körperkontakts vergrößert.

Die Querschnittsvertiefung in den Übergangsabschnitten des Traversenstabs kann als eine zwischen Längsrändern des Traversenstabs ausgebildete Mulde oder Ausnehmung ausgebildet sein. Besonders voreilhaft ist eine Ausbildung als Mulde, so dass im Gegensatz zu einer sich über die gesamte Breite des Übergangsstück erstreckenden Vertiefung oder einer Ausnehmung eine vergrößerte Biegesteifigkeit des Traversenstabs im Bereich der Übergangsabschnitte erhalten bleibt.

Gemäß einer weiteren bevorzugten Ausführungsform der Erfindung ist die Querschnittsvertiefung in den Übergangsabschnitten der vertikalen Gitterstäbe als Sollknickstelle ausgebildet, die bei einer über den Traversenstab auf die Verbindungsabschnitte wirkenden Querkraft ein vom Innenbehälter weg gerichtetes Verschwenken der Verbindungsabschnitte um die Sollknickstelle nach außen um eine zum oberen Randprofil parallele Achse ermöglicht. Bei einer derartigen Ausführungsform wird die Ausbildung eines für die Festigkeit der Schraubverbindung schädlichen Körperkontakts zwischen dem Traversenstab und dem Schraubenende dadurch vermieden bzw. hinausgezögert, dass aufgrund der verringerten Biegesteifigkeit des Übergangsabschnitts der vertikalen Gitterstäbe die Verbindungsabschnitte der vertikalen Gitterstäbe eine mit der Verformung des Traversenstabs gleichsinnige nach außen gerichtete Schwenkbewegung um die Sollknickstelle ausführen.

Als besonders vorteilhaft hat es sich herausgestellt, wenn die Sollknickstelle als eine auf eine Außenseite der vertikalen Gitterstäbe im Übergangsabschnitt angeordnete Rinne ausgebildet ist, die sich parallel zum oberen Randprofil erstreckt, so dass eine im Bereich der Sollknickstelle erwünschte reduzierte Biegesteifigkeit erreicht wird.

Nachfolgend werden bevorzugte Ausführungsformen der Erfindung anhand der Zeichnung näher erläutert. Es zeigen:
- **Fig. 1**: eine perspektivische Darstellung eines Transport- und Lagerbehälters mit einem Gittermantel, der an seinem oberen Randprofil mit Traversenstäben versehen ist;
- **Fig. 2**: eine vergrößerte Darstellung eines am Gittermantel ausgebildeten Traversenstabanschlussbereichs;
- **Fig. 3**: eine Schnittdarstellung des in **Fig. 2** dargestellten Traversenstabanschlussbereichs gemäß Schnittlinienverlauf III-III in **Fig. 2****;**
- **Fig. 4**: eine vergrößerte Darstellung des in **Fig. 3** dargestellten Traversenanschlussbereichs im Fall eines unter erhöhtem Innendruck stehenden Innenbehälters des in **Fig. 1** dargestellten Transport- und Lagerbehälters.

**Fig. 1** zeigt einen als Einweg- und Mehrwegbehälter verwendbaren Transport- und Lagerbehälter 10 für Flüssigkeiten, der einen Innenbehälter 11 aus Kunststoff mit vier Seitenwänden 12, 13, 14 und 15 sowie einen unteren und einen oberen Boden 16, 17, einen am oberen Boden 17 angeformten, mit einem Deckel 18 verschließbaren Einfüllstutzen 19 und einen am unteren Abschnitt der vorderen Seitenwand 13 angeformten Auslaufstutzen 20 mit einer Entnahmearmatur 21, ferner einen äußeren Gittermantel 22 aus sich kreuzenden horizontalen und vertikalen Gitterstäben 23, 24 aus Metall zur Aufnahme des Innenbehälters 11 aufweist. Die vertikalen Gitterstäbe 24 sind mit einem oberen Verbindungsabschnitt 25 an ein oberes Randprofil 26 und mit einem unteren Verbindungsabschnitt 27 an ein unteres Randprofil 28 des Gittermantels 22 angeschweißt. Darüber hinaus ist der Gittermantel 22 über sein unteres Randprofil 28 mit einem palettenartigen Untergestell 29 verbunden.

Wie **Fig. 1** zeigt, ist der Gittermantel 22 mit zwei sich über den oberen Boden 17 des Innenbehälters 11 erstreckenden Traversenstäben 30 versehen, die im vorliegenden Fall parallel zueinander verlaufen und, wie in **Fig. 2** dargestellt, mit jeweils an ihren Längsenden ausgebildeten Verbindungsabschnitten 31 über eine Schraubverbindung 32 kraftschlüssig mit dem oberen Verbindungsabschnitt 25 eines vertikalen Gitterstabs 24 verbunden sind. Wie **Fig. 3** zeigt, sind sowohl der Verbindungsabschnitt 31 des Traversenstabs 30 als auch der Verbindungsabschnitt 25 des vertikalen Gitterstabs 24 jeweils durch eine Abflachung des aus einem Hohlprofil 33 bzw. 34 gebildeten Traversenstabs 30 bzw. vertikalen Gitterstabs 24 gebildet und durch einen Übergangsabschnitt 35 bzw. 36 von einem durch das Hohlprofil 33, 34 ausgebildeten Längsabschnitt 37 bzw. 38 getrennt.

Wie insbesondere **Fig. 3** zeigt, ist der Verbindungsabschnitt 31 des Traversenstabs 30 gegenüber dem Längsabschnitt 37 des Traversenstabs 30 aufgebogen, derart, dass sich der Verbindungsabschnitt 31 des Traversenstabs 30 und der Verbindungsabschnitt 25 des vertikalen Gitterstabs 24 in im Wesentlichen parallelen Ebenen erstrecken, wobei die Verbindungsabschnitte 31, 25 mittels einer Verbindungsschraube 39, die sich durch ein im Verbindungsabschnitt 25 des vertikalen Gitterstabs 24 ausgebildete Durchgangsöffnung 40 und eine im Verbindungsabschnitt 31 des Traversenstabs 30 ausgebildete Befestigungsöffnung 41 erstreckt, kraftschlüssig miteinander verbunden sind.

Zur Herstellung des Kraftschlusses ist die Verbindungsschraube 39 mit einem die Befestigungsöffnung 41 durchdringenden Schraubenende 42 in die als Gewindebohrung ausgebildete Befestigungsöffnung 41 eingeschraubt, derart, dass zwischen einer Laibung 43 der Befestigungsöffnung 41 und dem Schraubenende 42 ein Gewindeeingriff hergestellt ist.

Wie insbesondere die **Fig. 2** und **3** zeigen, weisen bei dem vorliegend erläuterten Ausführungsbeispiel des Transport- und Lagerbehälters sowohl der zwischen dem Verbindungsabschnitt 31 und dem Längsabschnitt 37 des Traversenstabs 30 ausgebildete Übergangsabschnitt 35 als auch der zwischen dem Verbindungsabschnitt 25 und dem Längsabschnitt 38 des vertikalen Gitterstabs 24 ausgebildete Übergangsabschnitt 36 eine als Mulde 44 bzw. Rinne 45 ausgebildete Querschnittsvertiefung auf, wobei die Mulde 44 gegenüberliegend dem aus der Befestigungsöffnung 41 vorstehenden Schraubenende 42 und die Rinne 45 in einer vom Innenbehälter 11 abgewandten Außenseite 46 des Gitterstabs 24 ausgebildet ist und sich parallel zum oberen Randprofil 26 erstreckt.

Zur Erläuterung der vorteilhaften Wirkung der Mulde 44 und der Rinne 46 im Fall eines unter erhöhtem hydraulischen Innendruck stehenden Innenbehälters 11 ist in **Fig. 4** schematisch der Verformungszustand im Bereich der Schraubverbindung 32 dargestellt. Wie ein Vergleich zwischen dem in **Fig. 3** dargestellten unverformten Zustand der Schraubverbindung 32 mit dem in **Fig. 4** dargestellten Verformungszustand zeigt, ermöglicht die Ausbildung der Mulde 44 im Übergangsabschnitt 35 des Traversenstabs 30 bei einer Verformung eine Annäherung des Übergangsabschnitts 35 an das Schraubenende 42, ohne Ausbildung eines Körperkontakts zwischen dem Schraubenende 42 und dem Übergangsabschnitt 35. Die Mulde 44 bildet im Übergangsabschnitt 35 einen Freiraum aus, in den das Schraubenende 42 eintauchen kann, wenn sich der Übergangsabschnitt 35 dem Schraubenende 42 annähert.

Weiterhin zeigt ein Vergleich der Darstellungen in den **Fig. 3** und **4****,** dass die auf der Außenseite 46 des vertikalen Gitterstabs 24 in Übergangsabschnitt 36 ausgebildete Rinne 45 eine Sollknickstelle ausbildet, die bei einer in Folge der Expansion des Innenbehälters über den Traversenstab 30 auf die Verbindungsabschnitte 31, 25 wirkenden Querkraft ein Verschwenken der Verbindungsabschnitte 31, 25 um die Sollknickstelle nach außen um eine zum oberen Randprofil 26 parallele Achse ermöglicht, so dass das Schraubenende 42 der Verbindungsschraube 39 aufgrund dieser Schwenkbewegung der Annäherung des Übergangsabschnitts 35 des Traversenstabs 30 zusätzlich zu der vorstehend erläuterten Möglichkeit des Eintauchens in die Mulde 44 noch ausweichen kann.

Wie sich aus dem Vorstehenden ergibt, ermöglicht sowohl die Ausbildung der Mulde 44 im Übergangsabschnitt 35 des Traversenstabs 30 als auch die Ausbildung der Rinne 45 im Übergangsabschnitt 36 des vertikalen Gitterstabs 24 die Vermeidung eines Körperkontakts zwischen dem Übergangsabschnitt 35 des Traversenstabs 30 und dem Schraubenende 42, wobei durch die im dargestellten Ausführungsbeispiel gleichzeitige Ausbildung der Mulde 44 und der Rinne 46 eine besonders vorteilhafte Überlagerung der Effekte ermöglicht wird.

## Patentansprüche

1. Transport- und Lagerbehälter (10) für Flüssigkeiten mit einem palettenartigen Untergestell (29) für einen Innenbehälter (11) aus Kunststoff mit vier Seitenwänden (12, 13, 14,15), einem unteren und einem oberen Boden (16, 17), einem am oberen Boden (17) angeformten, verschließbaren Einfüllstutzen (19) und einem am unteren Abschnitt einer Seitenwand (12) angeformten Auslaufstutzen (20) mit einer Entnahmearmatur (21) sowie einem Gittermantel (22) mit horizontalen und vertikalen Gitterstäben (23, 24) aus Metall zur Aufnahme des Innenbehälters (11), und zumindest einem sich über den oberen Boden (17) des Innenbehälters (11) erstreckenden, aus einem Hohlprofil (33) gebildeten Traversenstab (30) wobei an den Enden des Traversenstabs (30) durch Umformung des Hohlprofils als Abflachung ausgebildete Verbindungsabschnitte (31) eine Befestigungsöffnung mit einer Laibung zur Herstellung eines Gewindeeingriffs mit einer Verbindungsschraube (39) zur Verbindung mit dem Gittermantel (22) aufweisen, wobei Enden der aus einem Hohlprofil gebildeten vertikalen Gitterstäbe (24) an einem unteren und einem oberen, umlaufenden Randprofil (26, 28) des Gittermantels (22) angeschweißt sind, wobei die oberen Enden der vertikalen Gitterstäbe (24) zur Verbindung mit dem oberen Randprofil (26) einen Verbindungsabschnitt (25) mit einer durch Umformung aus dem Hohlprofil (34) gebildeten Abflachung aufweisen,
**dadurch gekennzeichnet,**
**dass** zumindest zwei an einander gegenüberliegenden Seitenwänden (12, 14) angeordnete vertikale Gitterstäbe (24) an den Verbindungsabschnitten (25) mit den Verbindungsabschnitten (31) des Traversenstabs (30) verbunden sind, derart, dass jeweils ein Verbindungsabschnitt (25) eines vertikalen Gitterstabs (24) mit einem Verbindungsabschnitt (31) des Traversenstabs (30) mittels der Verbindungsschraube (39) verbunden ist, wobei die Verbindungsabschnitte (31) des Traversenstabs (30) gegenüber einem sich über den oberen Boden (17) des Innenbehälters (11) erstreckenden Längsabschnitt (37) nach oben gebogen sind und sich in Richtung der Verbindungsabschnitte (25) der vertikalen Gitterstäbe (24) erstrecken und die Verbindungsabschnitte (35) der vertikalen Gitterstäbe (24) eine Durchgangsöffnung (40) zur Durchführung der Verbindungsschraube (39) aufweisen,
wobei die über den Traversenstab (30) miteinander verbundenen vertikalen Gitterstäbe (24) oder der Traversenstab (30) in anschließend an die Verbindungsabschnitte (25, 31) ausgebildeten Übergangsabschnitten (36, 35) eine Querschnittsvertiefung zur Querkraftentlastung der Verbindungsschraube (39) aufweisen.

2. Behälter nach Anspruch 1,
**dadurch gekennzeichnet,**
**dass** die Querschnittsvertiefung in den Übergangsabschnitten (31) des Traversenstabs (30) gegenüberliegend einem aus der Befestigungsöffnung (41) vorstehenden Schraubenende (42) zur Aufnahme des Schraubenendes (42) bei einer Annäherung des Übergangsabschnitts (31) an das Schraubenende (42) ausgebildet ist.

3. Behälter nach Anspruch 2,
**dadurch gekennzeichnet,**
**dass** die Querschnittsvertiefung als eine zwischen Längsrändern des Traversenstabs (30) ausgebildete Mulde (44) oder Ausnehmung im Übergangsabschnitt (31) des Traversenstabs (30) ausgebildet ist.

4. Behälter nach Anspruch 1,
**dadurch gekennzeichnet,**
**dass** die Querschnittsvertiefung in den Übergangsabschnitten (25) der vertikalen Gitterstäbe (24) eine Sollknickstelle ausbildet, die bei einer über den Traversenstab (30) auf die Verbindungsabschnitte (25, 31) wirkenden Querkraft ein vom Innenbehälter (11) weg gerichtetes Verschwenken der Verbindungsabschnitte (25, 31) um die Sollknickstelle nach außen um eine zum oberen Randprofil (26) parallele Achse ermöglicht.

5. Behälter nach Anspruch 4,
**dadurch gekennzeichnet,**
**dass** die Sollknickstelle als eine auf einer Außenseite (46) der vertikalen Gitterstäbe (24) im Übergangsabschnitt (25) angeordnete Rinne (45) ausgebildet ist, die sich parallel zum oberen Randprofil (26) erstreckt.

## Claims

1. A transport and storage container (10) for liquids comprising a pallet-type understructure (29) for an inner container (11) made of plastic, the inner container (11) having four side walls (12, 13, 14, 15), a lower and an upper bottom (16, 17), a sealable filling socket (19) which is formed on the upper bottom (17) and an outlet socket (20) which is formed on the lower portion of a side wall (12), said outlet socket (20) having a tapping fitting (21), the transport and storage container comprising a cage (22) having horizontal and vertical bars (23, 24) made of metal for receiving the inner container (11) and at least a traverse bar (30) which extends over the upper bottom (17) of the inner container (11) and which is formed by a hollow profile (33), connecting portions (31) formed on the ends of the traverse bar (30) by deforming the hollow profile as a flat section having a fastening opening with a wall for forming a threaded engagement with a connecting screw (39) for connecting the cage (22), ends of the vertical bars (24), which are formed by a hollow profile, being welded to a lower and an upper circumferential edge profile (26, 28) of the cage (22), the upper ends of the vertical bars (24) having a connecting portion (25) in order to be connected to the upper edge profile (26), said connecting portion (25) having a flat section which is formed from the hollow profile (34) by deforming,
**characterized in that**
at least two vertical bars (24), which are disposed on opposite side walls (12, 14), are connected to the connecting sections (31) of the traverse bar (30) at the connecting portions (25) in such a manner that a connecting portion (25) of a vertical bar (24) is connected to a connecting portion (31) of the traverse bar (30) by means of the connecting screw (39) in each case, the connecting portions (31) of the traverse bar (30) being bent upwards with respect to a longitudinal portion (37), which extends over the upper bottom (17) of the inner container (11), and extending towards the connecting portions (25) of the vertical bars (24), and the connecting portions (35) of the vertical bars (24) having a passage opening (40) for guiding the connecting screw (39), the vertical bars (24) which are connected to each other via the traverse bar (30) or the traverse bar (30) having a cross section recess for decreasing a shear force acting on the connecting screw (39) in transition portions (36, 35), which are formed adjacent to the connecting portions (25, 31).

2. The container according to claim 1,
**characterized in that**
the cross section recess in the transition portions (31) of the traverse bar (30) is formed opposite a screw end (42) protruding from the fastening opening (41) and serves to receive the screw end (42) when the transition portion (31) approaches the screw end (42).

3. The container according to claim 2,
**characterized in that**
the cross section recess is formed as a depression (44) or a recess which is formed between longitudinal edges of the traverse bar (30) in the transition portion (31) of the traverse bar (30).

4. The container according to claim 1,
**characterized in that**
the cross section recess in the transition portions (25) of the vertical bars (24) forms a predetermined bending point which allows a pivoting of the connecting portions (25, 31) away from the inner container (11) around the predetermined bending point and outwards around an axis which is parallel to the upper edge profile (26) when a shear force acts on the connecting portions (25, 31) via the traverse bar (30).

5. The container according to claim 4,
**characterized in that**
the predetermined bending point is formed as a groove (45) which is disposed on an outer surface (46) of the vertical bars (24) in the transition portion (25) and which extends parallel to the upper edge profile (26).

## Revendications

1. Conteneur (10) de transport et de stockage pour liquides comprenant une sous-structure (29) de type palette pour un conteneur intérieur (11) en plastique, le conteneur intérieur (11) ayant quatre parois latérales (12, 13, 14, 15), un fond inférieur et un fond supérieur (16, 17), un manchon de remplissage (19) scellable formé sur le fond supérieur (17) et un manchon de décharge (20) formé sur la partie inférieure d'une paroi latérale (12), ledit manchon de décharge (20) ayant un manchon de prélèvement (21), le conteneur de transport et de stockage comprenant une cage (22) ayant des barreaux de grille (23, 24) horizontaux et verticaux en métal pour recevoir le conteneur intérieur (11) et au moins un barreau traverse (30) qui s'étend sur le fond supérieur (17) du conteneur intérieur (11) et qui est formé par un profilé creux (33), des parties de connexion (31) formées aux extrémités du barreau traverse (30) en déformant le profilé creux comme une section plate ayant une ouverture de fixation avec une paroi pour former un engagement fileté avec une vis de connexion (39) pour connecter la cage (22), des extrémités des barreaux de grille (24) verticales, qui sont formées par un profilé creux, étant soudées à un profilé de bord (26, 28) inférieur et supérieur circonférentiel de la cage (22), les extrémités supérieures des barreaux de grille (24) verticaux ayant une partie de connexion (25) pour être reliées au profilé de bord supérieur (26), ladite partie de connexion (25) ayant une section plate qui est formée à partir du profilé creux (34) par déformation,
**caractérisé en ce**
**qu'**au moins deux barreaux de grille (24) verticaux, qui sont disposés sur des parois latérales (12, 14) opposées, sont reliés aux parties de connexion (31) du barreau traverse (30) au niveau des parties de connexion (25) de telle sorte qu'une partie de connexion (25) d'un barreau de grille (24) vertical est reliée à une partie de connexion (31) du barreau traverse (30) au moyen de la vis de connexion (39) dans chaque cas, les parties de connexion (31) du barreau traverse (30) étant pliées vers le haut par rapport à une partie longitudinale (37), qui s'étend sur le fond supérieur (17) du conteneur intérieur (11), et s'étendant vers les parties de connexion (25) des barreaux de grille (24) verticaux, et les parties de connexion (35) des barreaux de grille (24) verticaux ayant une ouverture de passage (40) pour guider la vis de connexion (39), les barreaux de grille (24) verticaux qui sont reliés l'un à l'autre par le barreau traverse (30) ou le barreau traverse (30) ayant un renfoncement transversal pour diminuer une force transversale agissant sur la vis de connexion (39) dans les parties de transition (36, 35), qui sont formées à côté des parties de connexion (25, 31).

2. Conteneur selon la revendication 1,
**caractérisé en ce que**
le renfoncement transversal dans les parties de transition (31) du barreau traverse (30) est formé en face d'une extrémité de vis (42) faisant saillie de l'ouverture de fixation (41) et sert à recevoir l'extrémité de vis (42) lorsque la partie de transition (31) s'approche de l'extrémité de vis (42).

3. Conteneur selon la revendication 2,
**caractérisé en ce que**
le renfoncement transversal est formé comme creux (44) ou renfoncement qui est formé entre les bords longitudinaux du barreau traverse (30) dans la partie de transition (31) du barreau traverse (30).

4. Conteneur selon la revendication 1,
**caractérisé en ce que**
le renfoncement transversal dans les parties de transition (25) des barreaux de grille (24) verticaux forme un point de flexion prédéterminé qui permet un pivotement des parties de connexion (25, 31) à l'écart du conteneur intérieur (11) autour du point de flexion prédéterminé et vers l'extérieur autour d'un axe qui est parallèle au profilé de bord supérieur (26) lorsqu'une force transversale agit sur les parties de connexion (25, 31) par l'intermédiaire du barreau traverse (30).

5. Conteneur selon la revendication 4,
**caractérisé en ce que**
le point de flexion prédéterminé est formé comme rainure (45) qui est disposée sur une surface extérieure (46) des barreaux de grille (24) verticaux dans la partie de transition (25) et qui s'étend parallèlement au profilé de bord supérieur (26).
